# EUROPÄISCHE PATENTSCHRIFT

(11) **EP 1 249 680 B1**
(45) Veröffentlichungstag und Bekanntmachung des Hinweises auf die Patenterteilung: **14.12.2005**
(21) Anmeldenummer: 02007872.1
(22) Anmeldetag: 09.04.2002
(51) Int. Cl.: F42B 10/64, F42B 10/14, F42B 10/20

(54) **Ruderblatt-Lagereinrichtung für ein Geschoss**
Rudder blade holder for a missile
Support d'une ailette de gouverne pour un missile

(30) Priorität: 12.04.2001 DE 10118216
(43) Veröffentlichungstag der Anmeldung: 16.10.2002
(73) Patentinhaber: Diehl BGT Defence GmbH & Co.KG, 88662 Überlingen (DE)
(72) Erfinder: Dommer, Josef, 90451 Nürnberg (DE)
(74) Vertreter: Diehl Patentabteilung

(56) Entgegenhaltungen:
- DE-A- 4 335 785
- US-A- 5 048 772
- US-A- 5 685 503
- US-B1- 6 202 958

## Beschreibung

Die Erfindung betrifft eine Ruderblatt-Lagereinrichtung für ein Geschoß gemäß dem Oberbegriff des Anspruches 1.

Aus der DE 43 35 785 A1 ist eine Ruderstelleinrichtung für einen Flugkörper mit einem pendelnd gelagerten Stellmotor bekannt, der über eine Spindel eine Mitnahmemutter antreibt, mittels der über eine Mitnahmegabel eine Ruderwelle des Ruderblattes drehbar ist. Bei dieser bekannten Ruderstelleinrichtung sind der Stellmotor und die Ruderwelle an einem gemeinsamen Trägerblock gelagert, der im Flugkörper montierbar ist. Die Ruderwelle weist eine Aufnahme auf, in die das Ruderblatt in Verstellrichtung formschlüssig eingreift. Zwischen der Ruderwelle und der Mitnahmegabel ist eine in Verstellrichtung formschlüssige Verbindung vorgesehen.

Bei bekannten Ruderblatt-Lagereinrichtungen für Geschosse, bei denen es sich um mittels einer Treibladung verschießbare Geschosse handelt, ist eine Empfindlichkeit gegenüber Verschmutzung, wie sie durch Verbrennungsrückstände entstehen, oftmals nicht zu vermeiden. Eine solche Verschmutzung kann auf die Funktionssicherheit Einfluß nehmen.

In Kenntnis dieser Gegebenheiten liegt der Erfindung die Aufgabe zugrunde, eine Ruderblatt-Lagereinrichtung für ein Geschoß der eingangs genannten Art zu schaffen, wobei eine Empfindlichkeit gegenüber Verschmutzung eliminiert und somit eine ausgezeichnete Funktionssicherheit, d.h. Sicherstellung des schnellen und sicheren Öffnens der in einem Verbrennungsraum liegenden Ruder eines mittels Treibladung verschießbaren Geschosses gewährleistet wird.

Diese Aufgabe wird bei einer Ruderblatt-Lagereinrichtung der eingangs genannten Art erfindungsgemäß durch die Merkmale des Kennzeichenteiles des Anspruches 1 gelöst. Bevorzugte Aus- bzw. Weiterbildungen der erfindungsgemäßen Ruderblatt-Lagereinrichtung für ein Geschoß sind in den Unteransprüchen gekennzeichnet.

Dadurch, daß erfindungsgemäß der axiale Abstand zwischen den Frontflächen der beiden Seitenteile des Lagerelementes der Ruderblatt-Lagereinrichtung größer ist als die axiale Dickenabmessung des Ruderblattfußes, und dadurch, daß die Ruderblattachse zwischen den beiden Seitenteilen gegen Verdrehung gesichert axial begrenzt beweglich angeordnet und der Ruderblattfuß mit der Ruderblattachse formschlüssig derartig verbunden ist, daß der Ruderblattfuß in der aufgeklappten Aktivstellung des Ruderblattes gegen die Frontfläche des einen Seitenteiles des Lagerelementes gezwängt und in der eingeklappten Inaktivstellung durch die formschlüssige Verbindung von dieser Frontfläche beabstandet und somit der Ruderblattfuß mit der Ruderblattachse relativ zum Lagerelement axial begrenzt beweglich und das Ruderblatt folglich frei zwischen der eingeklappten Inaktivstellung und der aufgeklappten Aktivstellung verstellbar, d.h. aufklappbar ist, ergibt sich eine ausgezeichnete Funktionssicherheit, da bei temperatur- und gasdruckbedingten Maßänderungen der axiale Dickenabmessung des Ruderblattfußes infolge der Spaltbreite zwischen den beiden Frontflächen der Seitenteile des Lagerelementes jederzeit ein ausreichendes Bewegungsspiel zwischen dem Ruderblattfuß und dem Lagerelement erhalten bleibt, so daß das Aufklappen des Ruders sicher gewährleistet wird. Infolge des relativ großen axialen Spieles zwischen dem Ruderblattfuß und den beiden Seitenteilen des Lagerelementes wird in vorteilhafter Weise eine Unempfindlichkeit gegenüber Verschmutzungen, wie sie durch Verbrennungsrückstände entstehen, gewährleistet. Weitere Vorteile der erfindungsgemäßen Ruderblatt-Lagereinrichtung bestehen in der hohen Positionsgenauigkeit des aufgeklappten Ruderblattes, weil in dieser Aktivstellung zwischen dem Ruderblatt und dem Lagerelement kein Spiel vorhanden ist, im kostengünstigen Aufbau, weil die erfindungsgemäße Ruderblatt-Lagereinrichtung nur aus wenigen, einfach ausgebildeten Teilen mit geringen Toleranzanforderungen besteht, sowie in der reduzierten Reibung, so daß nach dem Verlassen der Rohrmündung das jeweilige Ruderblatt schnell und zuverlässig aufgeklappt, d.h. in die aufgeklappte, spielfreie Aktivstellung verstellt wird. Außerdem ist der Platzbedarf für die erfindungsgemäße Ruderblatt-Lagereinrichtung gering. Infolge der geringen Toleranzanforderungen der Teile der erfindungsgemäßen Ruderblatt-Lagereinrichtung, d.h. der Toleranzanforderungen an das Lagerelement und das zugehörige Ruderblatt ist in vorteilhafter Weise auch eine Oberflächenbeschichtung der besagten Teile unproblematisch.

Weitere Einzelheiten, Merkmale und Vorteile ergeben sich aus der nachfolgenden Beschreibung eines in der Zeichnung dargestellten Ausführungsbeispieles der erfindungsgemäßen Ruderblatt-Lagereinrichtung für ein Geschoß.

Es zeigen:
- Figur 1: eine perspektivische Darstellung der Ruderblatt-Lagereinrichtung,
- Figur 2: eine Seitenansicht der Ruderblatt-Lagereinrichtung gemäß Figur 1 in Blickrichtung des Pfeiles II,
- Figur 3: eine Seitenansicht der Ruderblatt-Lagereinrichtung gemäß Figur 1 von der anderen Seite, d.h. in Blickrichtung des Pfeiles III,
- Figur 4: eine räumliche Explosionsdarstellung der Ruderblatt-Lagereinrichtung gemäß den Figuren 1, 2 und 3,
- Figur 5: abschnittweise eine Schnittdarstellung der Ruderblatt-Lagereinrichtung gemäß den Figuren 1 bis 4, und
- Figur 6: abschnittweise geschnitten die Ruderblatt-Lagereinrichtung zur Verdeutlichung der federnden Rasteinrichtung zur Fixierung des Ruderblattes in der aufgeklappten Aktivstellung in bezug auf das Lagerelement.

Figur 1 zeigt eine Ruderblatt-Lagereinrichtung 10 für ein mittels einer Treibladung aus einem Waffenrohr verschießbares Geschoß. Die Ruderblatt-Lagereinrichtung 10 weist ein Ruderblatt 12 mit einem Ruderblattfuß 14 und ein Lagerelement 16 für das Ruderblatt 12 auf. Das Lagerelement 16 weist ein kreisrundes Basisteil 18 auf, von welchem mittig ein Lagerzapfen 20 wegsteht. Um den Lagerzapfen 20 ist das Ruderblatt 12 zur Lenkung des Geschosses verstellbar. Vom Basisteil 18 stehen auf der dem Lagerzapfen 20 gegenüberliegenden Seite zwei Seitenteile 22 und 24 weg, die voneinander beabstandet sind. Die beiden Seitenteile 22 und 24 sind einseitig miteinander einstückig verbunden. Auf der anderen Seite sind die beiden Seitenteile 22 und 24 voneinander durch einen Schlitz 26 getrennt.

Das Ruderblatt 12 ist in bezug auf das Lagerelement 16 um eine Schwenkachse 28 zwischen einer (nicht gezeichneten) eingeklappten Inaktivstellung und einer zeichnerisch dargestellten aufgeklappten Aktivstellung verschwenkbar. In der eingeklappten Inaktivstellung erstreckt sich das Ruderblatt 12 durch den Schlitz 26 hindurch.

Die Figuren 1 und 2 verdeutlichen, daß das Seitenteil 22 des Lagerelementes 16 mit einer der Schwenkachse 28 zugeordneten, von der Kreisform abweichenden Ausnehmung 30 ausgebildet ist. Die Figur 3 verdeutlicht das Seitenteil 24 des Lagerelementes 16, welches mit einem der Schwenkachse 28 zugeordneten kreisrunden Sackloch 32 für einen Anlagebund 34 einer Ruderblattachse 36 für das Ruderblatt 12 ausgebildet ist. Die Ruderblattachse 36 ist stirnseitig mit einem von der Kreisform abweichenden Sackloch 38 ausgebildet. Beispielsweise ist das Sackloch 38 mit einer regelmäßig sechseckigen Umfangskontur gestaltet, um in das Sackloch 38 einen Imbusschlüssel einstecken zu können.

Die Figur 3 verdeutlicht außerdem ein Loch 40 im Seitenteil 24 des Lagerelementes 16, das für ein Arretierelement 42 einer federnden Rasteinrichtung 44 vorgesehen ist. Mit Hilfe der Rasteinrichtung 44 wird das Ruderblatt 12 in der aufgeklappten Aktivstellung mit dem Lagerelement 16 verrastet.

Die Figur 4 verdeutlicht alle Einzelteile der Ruderblatt-Lagereinrichtung 10 in einer räumlichen Explosionsdarstellung mit dem Ruderblatt 12 und dem Lagerelement 16 sowie mit den weiteren Einzelteilen, die nachfolgend detaillierter beschrieben werden.

Der Ruderblattfuß 14 des Ruderblattes 12 ist einseitig mit einer ringförmigen Aussparung 46 ausgebildet, die zu einer zentralen Innengewindebohrung 48 konzentrisch vorgesehen ist. Die ringförmige Aussparung 46 ist zur Aufnahme eines Aufklapp-Federelementes 50 vorgesehen. Das Aufklapp-Federelement 50 weist mindestens eine Federwindung 52 sowie einen ersten Federschenkel 54 und einen zweiten Federschenkel 56 auf. Die ringförmige Aussparung 46 im Ruderblattfüß 14 dient zur Aufnahme der mindestens einen Federwindung 52. Ein Schlitz 58 im Ruderblattfuß 14 dient zur Aufnahme und Festlegung des ersten Federschenkels 54 des Aufklapp-Federelementes 50. Der zweite Federschenkel 56 des Aufklapp-Federelementes 50 wird in einem (nicht gezeichneten) Loch im Lagerelement 16 der Ruderblatt-Lagereinrichtung 10 festgelegt.

Wie auch aus Figur 5 ersichtlich ist, weisen die beiden voneinander beabstandeten Seitenteile 22 und 24 einander zugewandte Frontflächen 60 und 62 auf, durch die ein Aufnahmeraum 64 für den Ruderblattfuß 14 begrenzt ist. Zwischen den beiden Seitenteilen 22 und 24 des Lagerelementes 16 erstreckt sich durch den Aufnahmeraum 64 die Ruderblattachse 36 für das zwischen einer eingeklappten Inaktivstellung und einer aufgeklappten Aktivstellung verstellbare Ruderblatt 12 hindurch. Die Ruderblattachse 36 ist mit einem Außengewindeabschnitt 68 ausgebildet, der an die Innengewindebohrung 48 im Ruderblattfuß 14 des Ruderblattes 12 angepaßt ist. Durch den Außengewindeabschnitt 68 der Ruderblattachse 36 und die Innengewindebohrung 48 im Ruderblattfuß 14 ergibt sich zwischen dem Ruderblatt 12 und der Ruderblattachse 36 eine formschlüssige Verbindung derart, daß der Ruderblattfuß 14 in der aufgeklappten Aktivstellung des Ruderblattes 12 gegen die Frontfläche 62 des Seitenteiles 24 gezwängt und in der eingeklappten Inaktivstellung durch die besagte formschlüssige Verbindung von dieser Frontfläche 62 axial beabstandet und somit der Ruderblattfuß 14 mit der Ruderblattachse 36 axial begrenzt beweglich und folglich das Ruderblatt 12 frei von der eingeklappten Inaktivstellung in die aufgeklappte Aktivstellung verstellbar ist. Zu diesem Zwecke ist der axiale Abstand 70 (sh. Figur 5) zwischen den Frontflächen 60 und 62 der beiden Seitenteile 22 und 24 des Lagerelementes 16 größer als die axiale Dickenabmessung 72 des Ruderblattfußes 14. Die Figur 5 verdeutlicht außerdem, daß die Ruderblattachse 36 zwischen den beiden Seitenteilen 22 und 24 des Lagerelementes 16 mittels eines Verdrehsicherungselementes 74 gegen Verdrehung gesichert axial begrenzt beweglich vorgesehen ist.

Die formschlüssige Verbindung zwischen der Ruderblattachse 36 und dem Ruderblattfuß 14 kann beispielsweise durch metrische Gewinde 48, 68, durch Trapezgewinde oder durch geeignet geformte Vertiefungen und Erhöhungen - ein- oder mehrgängig - realisiert sein.

Der Ruderblattfuß 14 ist mit der Ruderblattachse 36 durch den Außengewindeabschnitt 68 der Ruderblattachse 36 und die Innengewindebohrung 48 des Ruderblattfußes 14 formschlüssig derartig verbunden, daß der Ruderblattfuß 14 in der aufgeklappten Aktivstellung des Ruderblattes 12 gegen die Frontfläche 62 des Seitenteiles 24 bzw. gegen ein zum Seitenteil 24 zugehöriges Anlauf-Ringelement 76 gezwängt ist. Dies wird durch eine Justierung mittels der Ruderblattachse 36 bewirkt. Hierdurch wird in der aufgeklappten Aktivstellung eine hohe Positionsgenauigkeit des Ruderblattes 12 erreicht.

Eine Justierung des Ruderblattes 12 erfolgt in der aufgeklappten Aktivstellung des Ruderblattes 12 in der Weise, daß das Ruderblatt 12 bzw. sein Ruderblattfuß 14 durch eine drehende Schraubbetätigung der Ruderblattachse 36 gegen das Anlauf-Ringelement 76 bzw. gegen die Frontfläche 62 des Seitenteiles 24 des Lagerelementes 16 gezwängt wird. Zu diesem Zwecke wird in das von der Kreisform abweichende, d.h. eine regelmäßig sechseckige Randkontur aufweisende Sackloch 38 der Ruderblattachse 36 ein geeignetes Werkzeug eingesteckt und die Ruderblattachse 36 gedreht, bis der Ruderblattfuß 14 gegen das Anlauf-Ringelement 76 bzw. die Frontfläche 62 gezwängt ist. Anschließend wird das Verdrehsicherungselement 74 an der Ruderblattachse 36 fixiert. Das geschieht beispielsweise mit Hilfe eines Schraubelementes 78. Mit Hilfe des Verdrehsicherungselementes 74 ist die Ruderblattachse 36 dann gegen Verdrehung gesichert, jedoch in bezug auf das Lagerelement 16 begrenzt axial beweglich. Nach dieser Justierung des aufgeklappten Ruderblattes 12 in bezug auf das Lagerelement 16 wird das Ruderblatt 12 in die eingeklappte Inaktivstellung verschwenkt. Dabei führt der Ruderblattfuß 14 infolge der formschlüssigen Verbindung eine Schraubbewegung, d.h. eine axiale Bewegung vom Anlauf-Ringelement 76 bzw. von der Frontfläche 62 weg durch, so daß sich das Ruderblatt 12 nun begrenzt frei axial im Aufnahmeraum 64 zwischen den beiden Seitenteilen 22 und 24 des Lagerelementes 16 bewegen kann. Bei dieser Verschwenkung des Ruderblattes 12 von der aufgeklappten Aktivstellung in die eingeklappte Inaktivstellung wird das Aufklapp-Federelement 50 mechanisch gespannt. Nach Verlassen des Geschoßrohres kann sich das Aufklapp-Federelement 50 wieder entspannen, um das Ruderblatt 12 von der eingeklappten Inaktivstellung in die aufgeklappte Aktivstellung zu verstellen. Bei diesem Aufklappen des Ruderblattes 12 wird der Ruderblattfuß 14 wieder gegen das Anlauf-Ringelement 76 bzw. die Frontfläche 62 des Seitenteiles 24 des Lagerelementes 16 gezwängt und somit das Ruderblatt 12 mit dem Lagerelement 16 formschlüssig verbunden.

Die Ruderblattachse 36 ist mit zwei axial voneinander beabstandeten zylindrischen Lagerabschnitten 80 und 82 ausgebildet, die an Lagerbohrungen 84 und 86 in den Seitenteilen 24 und 22 des Lagerelementes 16 mit einer Gleitsitztoleranz angepaßt sind. An ihrem einen stirnseitigen Ende ist die Ruderblattachse 36 mit dem Anlagebund 34 und mit dem von der Kreisform abweichenden Sackloch 38 ausgebildet. Am gegenüberliegenden zweiten Ende der Ruderblattachse 36 ist das Verdrehsicherungselement 74 fixiert. Das Verdrehsicherungselement 74 ist in der formmäßig an das Verdrehsicherungselement 74 angepaßten Ausnehmung 30 des zugehörigen Seitenteiles 22 des Lagerelementes 16 befestigt.

Zwischen dem Ruderblattfuß 14 und der Frontfläche 60 des Seitenteiles 22 des Lagerelementes 16 ist ein zweites Anlauf-Ringelement 88 vorgesehen. In der aufgeklappten Aktivstellung des Ruderblattes 12 ist zwischen dem Ruderblattfuß 14 und dem zuletzt genannten zweiten Anlauf-Ringelement 88 ein Spalt 90 vorhanden.

Gleiche Einzelheiten sind in den Figuren 1 bis 5 jeweils mit denselben Bezugsziffern bezeichnet, so daß es sich erübrigt, in Verbindung mit all diesen Figuren alle Einzelheiten jeweils detailliert zu beschreiben.

Die Figur 6 verdeutlicht abschnittweise in einer Schnittdarstellung das Ruderblatt 12 mit seinem Ruderblattfuß 14 und abschnittweise die beiden Seitenteile 22 und 24 des Lagerelementes 16 der Ruderblatt-Einrichtung 10 sowie eine Ausbildung der federnden Rasteinrichtung 44, mit der das Ruderblatt 12 in der aufgeklappten Aktivstellung in bezug auf das Lagerelement 16 fixiert ist. Der Ruderblattfuß 14 ist mit einem Sackloch 92 ausgebildet, in dem das stiftförmige Arretierelement 42 axial beweglich vorgesehen ist. Zwischen dem Arretierelement 42 und dem Grund 94 des Sackloches 92 ist ein Arretier-Federelement 96 angeordnet, das in der eingeklappten Inaktivstellung des Ruderblattes 12 mechanisch gespannt ist. Das Seitenteil 24 ist mit dem Loch 40 für das stiftartige Arretierelement 42 ausgebildet. In der aufgekappten Aktivstellung des Ruderblattes 12 steht das stiftförmige Arretierelement 42 mit einem abgesetzten Vorderabschnitt 98 reduzierten Querschnittes in das Loch 40 hinein, um das Ruderblatt 12 in der aufgeklappten Aktivstellung zu fixieren. Das wird durch eine Entspannung des Arretier-Federelementes 96 bewirkt.

Gleiche Einzelheiten sind auch in Figur 6 mit denselben Bezugsziffern wie in den Figuren 1 bis 5 bezeichnet, so daß es sich erübrigt, in Verbindung mit Figur 6 alle diese Einzelheiten noch einmal detalliert zu beschreiben.

### Bezugsziffernliste:

- 10: Ruderblatt-Lagereinrichtung
- 12: Ruderblatt (von 10)
- 14: Ruderblattfuß (von 12)
- 16: Lagerelement (von 10 für 14)
- 18: Basisteil (von 16)
- 20: Lagerzapfen (von 16)
- 22: Seitenteil (von 16)
- 24: Seitenteil (von 16)
- 26: Schlitz (zwischen 24 und 26)
- 28: Schwenkachse (in 16 für 12)
- 30: Ausnehmung (in 22 für 74)
- 32: Sackloch (in 24 für 34)
- 34: Anlagebund (von 36)
- 36: Ruderblattachse (in 16 für 12)
- 38: Sackloch (in 36)
- 40: Loch (in 24 für 42)
- 42: Arretierelement (in 14)
- 44: Rasteinrichtung (für 12)
- 46: ringförmige Aussparung (in 14 für 50)
- 48: Innengewindebohrung (in 14 für 36)
- 50: Aufklapp-Federelement (für 12)
- 52: Federwindung (von 509
- 54: erster Federschenkel (von 50)
- 56: zweiter Federschenkel (von 50)
- 58: Schlitz (in 14 für 54)
- 60: Frontfläche (von 22)
- 62: Frontfläche (von 24)
- 64: Aufnahmeraum (zwischen 60 und 62 für 14)
- 68: Außengewindeabschnitt (von 36)
- 70: axialer Abstand (zwischen 60 und 62)
- 72: axiale Dickenabmessung (von 14)
- 74: Verdrehsicherungselement (an 36)
- 76: Anlauf-Ringelement (zwischen 14 und 62)
- 78: Schraubelement (für 74)
- 80: Lagerabschnitt (von 36 in 24)
- 82: Lagerabschnitt (von 36 in 22)
- 84: Lagerbohrung (in 24 für 80)
- 86: Lagerbohrung (in 22 für 82)
- 88: zweites Anlauf-Ringelement (zwischen 14 und 60)
- 90: Spalt (zwischen 14 und 88)
- 92: Sackloch (in 14 für 42)
- 94: Grund (von 92)
- 96: Arretier-Federelement (zwischen 42 und 94)
- 98: Vorderabschnitt (von 42)

## Patentansprüche

1. Ruderblatt-Lagereinrichtung für ein Geschoß, mit einem Ruderblatt (12) und mit einem für den Ruderblattfuß (14) des Ruderblattes (12) vorgesehenen Lagerelement (16), das zwei voneinander beabstandete Seitenteile (22 und 24) mit einander zugewandten Frontflächen (60 und 62) aufweist, durch die ein Aufnahmeraum (64) für den Ruderblattfuß (14) begrenzt ist, wobei sich zwischen den beiden Seitenteilen (22 und 24) durch den Aufnahmeraum (64) eine Ruderblattachse (36) für das zwischen einer eingeklappten Inaktivstellung und einer aufgeklappten Aktivstellung verstellbare Ruderblatt (12) hindurcherstreckt,
**dadurch gekennzeichnet,**
**daß** der axiale Abstand (70) zwischen den Frontflächen (60 und 62) der beiden Seitenteile (22 und 24) größer ist als die axiale Dickenabmessung (72) des Ruderblattfußes (14), und daß die Ruderblattachse (36) zwischen den beiden Seitenteilen (22 und 24) gegen Verdrehung gesichert axial begrenzt beweglich angeordnet und der Ruderblattfuß (14) mit der Ruderblattachse (36) formschlüssig derartig verbunden ist, daß der Ruderblattfuß (14) in der aufgeklappten Aktivstellung des Ruderblattes (12) gegen die Frontfläche (62) des einen Seitenteiles (24) gezwängt und in der eingeklappten Inaktivstellung durch die formschlüssige Verbindung von dieser Frontfläche (62) beabstandet und somit der Ruderblattfuß (14) mit der Ruderblattachse (36) axial begrenzt beweglich und das Ruderblatt (12) frei von der eingeklappten Inaktivstellung in die aufgeklappte Aktivstellung verstellbar ist.

2. Ruderblatt-Lagereinrichtung nach Anspruch 1,
**dadurch gekennzeichnet,**
**daß** die Ruderblattachse (36) mit einem Außengewindeabschnitt (68) und daß der Ruderblattfuß (14) mit einer an den Außengewindeabschnitt (68) angepaßten Innengewindebohrung (48) ausgebildet ist, die die formschlüssige Verbindung zwischen der Ruderblattachse (36) und dem Ruderblattfuß (14) bilden.

3. Ruderblatt-Lagereinrichtung nach Anspruch 1 oder 2,
**dadurch gekennzeichnet,**
**daß** die Ruderblattachse (36) mit zwei axial voneinander beabstandeten zylindrischen Lagerabschnitten (80 und 82) und daß die beiden Seitenteile (22 und 24) des Lagerelementes (16) mit an die zugehörigen Lagerabschnitte (82 und 80) angepaßten Lagerbohrungen (86 und 84) ausgebildet sind.

4. Ruderblatt-Lagereinrichtung nach einem der Ansprüche 1 bis 3,
**dadurch gekennzeichnet,**
**daß** die Lagerachse (36) an ihrem einen stirnseitigen Ende einen Anlagebund (34) und ein von der Kreisform abweichendes Sackloch (38) aufweist, und daß am gegenüberliegenden zweiten Ende der Ruderblattachse (36) ein Verdrehsicherungselement (74) befestigt ist, das in einer formmäßig angepaßten Ausnehmung (30) des Lagerelementes (16) vorgesehen ist.

5. Ruderblatt-Lagereinrichtung nach einem der Ansprüche 1 bis 4,
**dadurch gekennzeichnet,**
**daß** zwischen dem Ruderblattfuß (14) und den Frontflächen (60 und 62) der beiden Seitenteile (22 und 24) des Lagerelementes (16) jeweils ein dünnes Anlauf-Ringelement (88, 76) vorgesehen ist.

6. Ruderblatt-Lagereinrichtung nach einem der Ansprüche 1 bis 5,
**dadurch gekennzeichnet,**
**daß** das Ruderblatt (12) mittels eines mechanisch gespannten Aufklapp-Federelementes (50) von der eingeklappten Inaktivstellung in die aufgeklappte Aktivstellung verstellbar ist, das zwischen dem Ruderblattfuß (14) und dem Lagerelement (16) festgelegt ist.

7. Ruderblatt-Lagereinrichtung nach Anspruch 6,
**dadurch gekennzeichnet,**
**daß** das Aufklapp-Federelement (50) von einer Schraubenfeder mit mindestens einer Federwindung (52) und zwei Federschenkeln (54 und 56) gebildet ist, wobei die mindestens eine Federwindung (52) in einer im Ruderblattfuß (14) ausgebildeten ringförmigen Aussparung (46) angeordnet und der eine Federschenkel (54) in einem Schlitz (58) im Ruderblattfuß (14) und der zweite Federschenkel (56) in einem Loch im Lagerelement (16) festgelegt ist.

8. Ruderblatt-Lagereinrichtung nach einem der Ansprüche 1 bis 7,
**dadurch gekennzeichnet,**
**daß** das Ruderblatt (12) in seiner aufgeklappten Aktivstellung mittels einer im Ruderblattfuß (14) vorgesehenen federnden Rasteinrichtung (44) am Lagerelement (16) festlegbar ist.

9. Lagerblatt-Lagereinrichtung nach Anspruch 8,
**dadurch gekennzeichnet,**
**daß** der Ruderblattfuß (14) mit einem Sackloch (92) ausgebildet ist, in dem ein Arretierelement (42) und ein mechanisch vorgespanntes Arretier-Federelement (96), die die Rasteinrichtung (44) bilden, angeordnet sind, und daß eines der beiden Seitenteile (24) des Lagerelementes (16) mit einem Loch (40) ausgebildet ist, in das das Arretierelement (42) mit einem abgesetzten Vorderabschnitt (98) reduzierten Querschnitts mittels des Arretier-Federelementes (96) in der aufgeklappten Aktivstellung hineinsteht.

## Claims

1. Control surface bearing device for a projectile, having a control surface (12) and having a bearing element (16) which is provided for the control surface foot (14) of the control surface (12) and has two side parts (22 and 24), which are at a distance from one another and have mutually facing front surfaces (60 and 62) which bound an accommodation area (64) for the control surface foot (14), with a control surface shaft (36) for the control surface (12), which control surface can be moved between a folded-in inactive position and an unfolded active position, being passed through the accommodation area (64) between the two side parts (22 and 24),
**characterized**
**in that** the axial distance (70) between the front surfaces (60 and 62) of the two side parts (22 and 24) is greater than the axial thickness dimension (72) of the control surface foot (14), and in that the control surface shaft (36) is arranged such that it can move to a limited extent axially, protected against rotation, between the two side parts (22 and 24), and the control surface foot (14) is connected in an interlocking manner to the control surface shaft (36) in such a way that the control surface foot (14) is forced against the front surface (62) of one side part (24) when the control surface (12) is in the unfolded active position and is separated from this front surface (62) by the interlocking connection in the folded-in inactive position, so that the control surface foot (14) can move in an axially limited manner with the control surface shaft (36), and the control surface (12) can be moved freely from the folded-in inactive position to the unfolded active position.

2. Control surface bearing device according to Claim 1,
**characterized**
**in that** the control surface shaft (36) has an externally threaded section (68) and in that the control surface foot (14) has an internally threaded hole (48) which is matched to the externally threaded section (68), which form the interlocking connection between the control surface shaft (36) and the control surface foot (14).

3. Control surface bearing device according to Claim 1 or 2,
**characterized**
**in that** the control surface shaft (36) has two cylindrical bearing sections (80 and 82) which are axially separated from one another, and in that the two side parts (22 and 24) of the bearing element (16) have bearing holes (86 and 84) which are matched to the associated bearing sections (82 and 80).

4. Control surface bearing device according to one of Claims 1 to 3,
**characterized**
**in that** the bearing shaft (36) has a contact collar (34) and a non-circular blind hole (38) at one of its ends, and in that a rotation prevention element (74) is attached to the opposite, second end of the control surface shaft (36) and is provided in a recess (30), with a matched shape, in the bearing element (16).

5. Control surface bearing device according to one of Claims 1 to 4,
**characterized**
**in that** a thin initial-contact annular element (88, 76) is in each case provided between the control surface foot (14) and front surfaces (60 and 62) of the two side parts (22 and 24) of the bearing element (16).

6. Control surface bearing device according to one of Claims 1 to 5,
**characterized**
**in that** the control surface (12) can be moved by means of a mechanically stressed unfolding spring element (50) from the folded-in inactive position to the unfolded active position, which is fixed between the control surface foot (14) and the bearing element (16).

7. Control surface bearing device according to Claim 6,
**characterized**
**in that** the unfolding spring element (50) is formed by a helical spring having at least one spring turn (52) and two spring limbs (54 and 56), with the at least one spring turn (52) being arranged in an annular cutout (46) which is formed in the control surface foot (14), with one spring limb (54) being fixed in a slot (58) in the control surface foot (14), and the second spring limb (56) being fixed in a hole in the bearing element (16).

8. Control surface bearing device according to one of Claims 1 to 7,
**characterized**
**in that** the control surface (12) can be fixed to the bearing element (16) in its unfolded active position by means of a sprung latching device (44), which is provided in the control surface foot (14).

9. Control surface bearing device according to Claim 8,
**characterized**
**in that** the control surface foot (14) has a blind hole (92) in which a locking element (42) and a mechanically prestressed locking spring element (96) are arranged and form the latching device (44), and in that one of the two side parts (24) of the bearing element (16) has a hole (40) into which an offset front section (98) of reduced cross section of the locking element (42) projects, by means of the locking spring element (96), in the unfolded active position.

## Revendications

1. Dispositif de support d'une ailette de gouverne pour un missile, comprenant une ailette de gouverne (12) et un élément de support (16) prévu pour la base (14) de l'ailette de gouverne (12), qui présente deux parties latérales (22 et 24) espacées l'une de l'autre avec des faces frontales (60 et 62) tournées l'une vers l'autre, qui limitent un espace de logement (64) pour la base (14) d'ailette de gouverne, un axe (36) d'ailette de gouverne, pour l'ailette de gouverne (12) réglable entre une position inactive rabattue et une position active redressée, s'étendant entre les deux parties latérales (22 et 24) à travers l'espace de logement (64),
**caractérisé en ce que**
la distance axiale (70) entre les faces frontales (60 et 62) des deux parties latérales (22 et 24) est supérieure à la dimension axiale d'épaisseur (72) de la base (14) d'ailette de gouverne et **en ce que** l'axe (36) d'ailette de gouverne est disposé entre les deux parties latérales (22 et 24) de manière mobile, limitée axialement contre la rotation, et la base (14) d'ailette de gouverne est connectée par engagement positif à l'axe (36) d'ailette de gouverne de telle sorte que la base (14) d'ailette de gouverne est forcée contre la face frontale (62) d'une partie latérale (24) dans la position active redressée de l'ailette de gouverne (12) et est espacée de cette face frontale (62) par la connexion par engagement positif dans la position inactive rabattue et de ce fait la base (14) d'ailette de gouverne est mobile de manière limitée axialement avec l'axe (36) d'ailette de gouverne et l'ailette de gouverne (12) peut être réglé librement de la position inactive rabattue dans la position active redressée.

2. Dispositif de support d'une ailette de gouverne selon la revendication 1,
**caractérisé en ce que**
l'axe (36) d'ailette de gouverne est réalisé avec une portion à filetage extérieur (68) et la base (14) d'ailette de gouverne est réalisée avec un alésage à filetage intérieur (48) adapté à la portion à filetage extérieur (68), qui forment la connexion par engagement positif entre l'axe (36) d'ailette de gouverne et la base (14) d'ailette de gouverne.

3. Dispositif de support d'une ailette de gouverne selon la revendication 1 ou 2,
**caractérisé en ce que**
l'axe (36) d'ailette de gouverne est réalisé avec deux portions de support cylindriques (80 et 82) espacées axialement l'une de l'autre et **en ce que** les deux parties latérales (22 et 24) de l'élément de support sont réalisées avec des alésages de support (86 et 84) adaptés aux portions de support associées (82 et 80).

4. Dispositif de support d'une ailette de gouverne selon l'une quelconque des revendications 1 à 3,
**caractérisé en ce que**
l'axe de support (36) présente à l'une de ses extrémités frontales un épaulement d'appui (34) et un trou borgne (38) s'écartant de la forme circulaire, et **en ce qu'**à la deuxième extrémité opposée de l'axe (36) d'ailette de gouverne est fixé un élément de fixation en rotation (74) qui est prévu dans un évidement (30) de forme adaptée de l'élément de support (16).

5. Dispositif de support d'une ailette de gouverne selon l'une quelconque des revendications 1 à 4,
**caractérisé en ce que**
l'on prévoit à chaque fois un mince élément annulaire de butée (88, 76) entre la base (14) d'ailette de gouverne et les faces frontales (60 et 62) des deux parties latérales (22 et 24) de l'élément de support (16).

6. Dispositif de support d'une ailette de gouverne selon l'une quelconque des revendications 1 à 5,
**caractérisé en ce que**
l'ailette de gouverne (12) peut être réglée de la position inactive rabattue dans la position active redressée au moyen d'un élément à ressort de redressement (50) contraint mécaniquement, lequel est fixé entre la base (14) d'ailette de gouverne et l'élément de support (16).

7. Dispositif de support d'une ailette de gouverne selon la revendication 6,
**caractérisé en ce que**
l'élément à ressort de redressement (50) est formé par un ressort à boudin avec au moins un enroulement de ressort (52) et deux branches de ressort (54 et 56), l'au moins un enroulement de ressort (52) étant disposé dans un évidement de forme annulaire (46) réalisé dans la base (14) d'ailette de gouverne et l'une des branches de ressort (54) étant fixée dans une fente (58) dans la base (14) d'ailette de gouverne et la deuxième branche de ressort (56) étant fixée dans un trou dans l'élément de support (16).

8. Dispositif de support d'une ailette de gouverne selon l'une quelconque des revendications 1 à 7,
**caractérisé en ce que**
l'ailette de gouverne (12) peut être fixée dans sa position active redressée sur l'élément de support (16) au moyen d'un dispositif d'encliquetage (44) élastique prévu dans la base (14) d'ailette de gouverne.

9. Dispositif de support d'une ailette de gouverne selon la revendication 8,
**caractérisé en ce que**
la base (14) d'ailette de gouverne est réalisée avec un trou borgne (92) dans lequel sont disposés un élément d'arrêt (42) et un élément de ressort d'arrêt précontraint mécaniquement (96), qui forment le dispositif d'encliquetage (44), et **en ce que** l'une des deux parties latérales (24) de l'élément de support (16) est réalisée avec un trou (40), dans lequel l'élément d'arrêt (42) avec une portion avant étagée (98) de section transversale réduite pénètre au moyen de l'élément de ressort d'arrêt (96) dans la position active redressée.
